# EUROPÄISCHE PATENTSCHRIFT

(11) **EP 0 645 482 B1**
(45) Veröffentlichungstag und Bekanntmachung des Hinweises auf die Patenterteilung: **20.11.1996**
(21) Anmeldenummer: 93810680.4
(22) Anmeldetag: 24.09.1993
(51) Int. Cl.: D03D 49/02, D03D 41/00

(54) **Reihenfachwebmaschine**
Linear shed multi-phase loom
Métier à tisser multiphase à foule linéaire

(43) Veröffentlichungstag der Anmeldung: 29.03.1995
(73) Patentinhaber: SULZER RÜTI AG, CH-8630 Rüti (CH)
(72) Erfinder: Steiner, Alois, CH-8739 Rieden (CH)
(74) Vertreter: Heubeck, Bernhard

(56) Entgegenhaltungen:
- EP-A- 0 012 253
- DE-U- 9 115 194
- FR-A- 2 280 734

## Beschreibung

Die vorliegende Erfindung betrifft eine Reihenfachwebmaschine gemäß dem Oberbegriff des Anspruchs 1.

Aus der EP-A-0 012 253 ist eine Reihenfachwebmaschine mit einem Kettbaum und einem Webrotor bekannt.

Der vorliegenden Erfindung liegt die Aufgabe zugrunde, eine Reihenfachwebmaschine zu schaffen, die an die räumlichen Gegebenheiten anpassbar ist, und die Bedienbarkeit der Webmaschine durch den Weber unverändert beibehalten wird.

Diese Aufgabe wird erfindungsgemäss mit den Merkmalen des Anspruches 1 gelöst.

Der mit der Erfindung erzielbaren Vorteile sind im wesentlichen darin zu sehen, dass die Anordnungen für den Kettlauf und den Warenlauf sowie der Warenbaum mit geringen Anspassungen einsetzbar sind, und bei den unterschiedlichen Ausführungen ein Kettmodulwechsel in praktisch unveränderter Art und Weise durchführbar ist.

Im folgenden wird die Erfindung anhand der beiliegenden Zeichnungen näher erläutert.

Es zeigen:
- Fig. 1: eine Seitenansicht einer Ausführungsform einer erfindungsgemässen Reihenfachwebmaschine in schematischer Darstellung;
- Fig. 2: eine Seitenansicht einer anderen Ausführungsform einer erfindungsgemässen Reihenfachwebmaschine in schematischer Darstellung und
- Fig.3 - 6: verschiedene Ausführungsformen der erfindungsgemässen Reihenfachwebmaschine

Die in den Fig. 1 und 2 dargestellten Reihenfachwebmaschinen enthalten einen Kettbaum 1, einen Webrotor 2, eine Anordnung 3 für den Kettlauf und eine Anordnung 4 für den Warenlauf, die in einem Gestell 5 angeordnet sind, sowie einen Warenbaum 6, der in einem Grossdockenwickler 7 angeordnet ist. Während bei der Reihenfachwebmaschine nach Fig. 1 der Warenbaum 6 im Abstand von der Weberseite der Maschine angeordnet ist, wird bei der Reihenfachwebmaschine nach Fig. 2 der Warenbaum 6 mit dem Grossdockenwickler 7 auf dem Gestell 5 montiert. Die Anordnung 3 für den Kettlauf, die ein Kettmodul darstellt, umfasst einen Streichbaum 10, eine Kettfadenwächtereinheit 11, einen Umlenkstab 12 und eine Kettfadeneinlegeeinheit 13. Die Anordnung 4 für den Warenlauf umfasst einen Breithalter 14, einen Ausbreitstab 15 und eine Warenabzugvorrichtung 16 mit einem Umlenkrohr 17, einer Einziehwalze 18 und einer Anpresswalze 19. Bei der Reihenfachwebmaschine nach Fig. 1 ist ferner eine Umlenkwalze vorgesehen, über welche die Ware zum Grossdockenwickler 7 geführt wird.

Die Drehachsen 25, 26 des Kettbaumes 1 und des Webrotors 2 sind lagestabil im Gestell 5 angeordnet und bestimmen eine Ebene 27. Diese Ebene 27 stellt eine Bezugsebene dar, welche die Lage der Anordnungen 3 und 4 zueinander und innerhalb des Gestells 5 bestimmt, so dass unabhängig von der Anordnung von Kett- und Warenbaum 1 und 6 ein Kettmodulwechsel in praktisch unveränderter Art und Weise durchführbar ist.

Neben den vorstehend beschriebenen Ausführungsformen der Reihenfachwebmaschine sind andere Ausführungsformen möglich wie dies beispielsweise in den Figuren 3 bis 6 schematisch dargestellt ist.

## Patentansprüche

1. Reihenfachwebmaschine mit einem Kettbaum (1) und einem Webrotor (2), dadurch gekennzeichnet, dass eine Anordnung (3) für den Kettlauf und eine Anordnung (4) für den Warenlauf jeweils als Baugruppe zusammengefasst in einem Maschinengestell (5) angeordnet sind, und dass die Anordnung (3) für den Kettlauf und die Anordnung (4) für den Warenlauf im Gestell (5) bezüglich einer Ebene (27) wechselseitig montierbar sind, die durch die Drehachsen (25, 26) des Kettbaumes (1) und dem Webrotor (2) bestimmt ist.

2. Webmaschine nach Anspruch 1 mit einem Warenbaum, dadurch gekennzeichnet, dass der Warenbaum (6) in einem zweiten Gestell (7) angeordnet ist.

3. Webmaschine nach einem der Ansprüche 1 oder 2, gekennzeichnet durch Mittel zur Montage der Anordnungen (3, 4), die beidseits der Ebene (27) am Gestell (5) vorgesehen sind.

4. Webmaschine nach einem der Ansprüche 1 oder 2, gekennzeichnet durch weitere Mittel zur Montage des Warenbaumes (6) am Gestell (5).

5. Webmaschine nach einem der Ansprüche 1 bis 4, dadurch gekennzeichnet, dass die Anordnung (3) für den Kettlauf oberhalb der Ebene (27) angeordnet ist, und dass der Warenbaum (6) unterhalb des Kettbaumes (1) angeordnet ist.

6. Webmaschine nach einem der Ansprüche 1 bis 4, dadurch gekennzeichnet, dass die Anordnung (3) für den Kettlauf oberhalb der Ebene (27) angeordnet ist, und dass der Warenbaum (6) auf der Weberseite und im Abstand vom Webrotor (2) angeordnet ist.

7. Webmaschine nach einem der Ansprüche 1 bis 4, dadurch gekennzeichnet, dass die Anordnung (3) für den Kettlauf unterhalb der Ebene (27) angeordnet ist, und dass der Warenbaum (6) oberhalb des Kettbaumes (1) angeordnet ist.

8. Webmaschine nach einem der Ansprüche 1 bis 4, dadurch gekennzeichnet, dass die Anordnung (3) für den Kettlauf unterhalb der Ebene (27) angeordnet ist, und dass der Warenbaum (6) auf der Weberseite und im Abstand vom Webrotor (2) angeordnet ist.

9. Webmaschine nach einem der Ansprüche 1 bis 8, dadurch gekennzeichnet, dass die Anordnung (3) für den Kettlauf einen Streichbaum (10), eine Kettfadenwächtereinheit (11), ein Umlenkorgan (12) und eine Kettfadeneinlegeeinheit (13) enthält.

10. Webmaschine nach einem der Ansprüche 1 bis 8, dadurch gekennzeichnet, dass die Anordnung (4) für den Warenlauf eine Warenabzugvorrichtung (16), einen Ausbreitstab (14) und einen Breithalter (15) enthält.

## Claims

1. Series-shed weaving machine having a warp beam (1) and a weaving rotor (2), characterised in that an arrangement (3) for the warp run and an arrangement (4) for the cloth run are in each case combined into a subassembly and are arranged in a machine frame (5), and in that, the arrangement (3) for the warp run and the arrangement (4) for the cloth run are alternatively mountable in the frame (5) with respect to a plane (27) which is determined by the rotational axes (25, 26) of the warp beam (1) and the weaving rotor (2).

2. Weaving machine according to claim 1 having a cloth beam, characterised in that the cloth beam (6) is arranged in a second frame (7).

3. Weaving machine according to one of claims 1 or 2, characterised by means for the mounting of the arrangements (3, 4) which are provided on the frame (5) on both sides of the plane (27).

4. Weaving machine according to one of claims 1 or 2, characterised by further means for the mounting of the cloth beam (6) to the frame (5).

5. Weaving machine according to one of claims 1 to 4, characterised in that the arrangement (3) for the warp run is arranged above the plane (27); and in that the cloth beam (6) is arranged below the warp beam (1).

6. Weaving machine according to one of claims 1 to 4, characterised in that the arrangement (3) for the warp run is arranged above the plane (27); and in that the cloth beam (6) is arranged on the weaving side and at a distance from the weaving rotor (2).

7. Weaving machine according to one of claims 1 to 4, characterised in that the arrangement (3) for the warp run is arranged below the plane (27); and in that the cloth beam (6) is arranged above the warp beam (1).

8. Weaving machine according to one of claims 1 to 4, characterised in that the arrangement (3) for the warp run is arranged below the plane (27); and in that the cloth beam (6) is arranged on the weaving side and at a distance from the weaving rotor (2).

9. Weaving machine according to one of claims 1 to 8, characterised in that the arrangement (3) for the warp run includes a whip roll (10), a warp stop motion unit (11), a deflector member (12) and a warp thread guiding unit (13).

10. Weaving machine according to one of claims 1 to 8, characterised in that the arrangement (4) for the cloth run includes a cloth drawing-off device (16), a spreader bar (14) and a temple (15).

## Revendications

1. Métier à tisser multiphasé à foule linéaire, comportant une ensouple de chaîne (1) et un rotor de tissage (2), caractérisé en ce qu'un dispositif (3) pour l'avancement de la chaîne et un dispositif (4) pour l'avancement du tissu sont chacun rassemblés sous la forme d'un module dans un bâti de machine (5), et en ce que le dispositif (3) pour l'avancement de la chaîne et dispositif (4) pour l'avancement du tissu sont montés dans le bâti (5) de manière à pouvoir être déplacés par rapport à un plan (27) qui est défini par les axes de rotation (25, 26) de l'ensouple de chaîne (1) et du rotor de tissage (2).

2. Métier à tisser selon la revendication 1, comportant une ensouple à tissu, caractérisé en ce que l'ensouple à tissu (6) est disposée dans un second bâti (7).

3. Métier à tisser selon l'une des revendications 1 ou 2, caractérisé par des moyens pour le montage des dispositifs (3, 4), qui sont prévus sur le bâti (5) de chaque côté du plan (27).

4. Métier à tisser selon l'une des revendications 1 ou 2, caractérisé par d'autres moyens pour le montage de l'ensouple à tissu (6) sur le bâti (5).

5. Métier à tisser selon l'une des revendications 1 à 4, caractérisé en ce que le dispositif (3) pour l'avancement de la chaîne est disposé au-dessus du plan (27), et en ce que l'ensouple à tissu (6) est disposée en dessous de l'ensouple de chaîne (1).

6. Métier à tisser selon l'une des revendications 1 à 4, caractérisé en ce que le dispositif (3) pour l'avancement de la chaîne est disposé au-dessus du plan (27), et en ce que l'ensouple à tissu (6) est disposée du côté du tisserand et à distance du rotor de tissage (2).

7. Métier à tisser selon l'une des revendications 1 à 4, caractérisé en ce que le dispositif (3) pour l'avancement de la chaîne est disposé en dessous du plan (27), et en ce que l'ensouple à tissu (6) est disposée au-dessus de l'ensouple de chaîne (1).

8. Métier à tisser selon l'une des revendications 1 à 4, caractérisé en ce que le dispositif (3) pour l'avancement de la chaîne est disposé en dessous du plan (27), et en ce que l'ensouple à tissu (6) est disposée du côté du tisserand, et à distance du rotor de tissage (2).

9. Métier à tisser selon l'une des revendications 1 à 8, caractérisé en ce que le dispositif (3) pour l'avancement de la chaîne contient un porte-fils (10), une unité de surveillance des fils de chaîne (11), un organe de déviation (12) et une unité de pose des fils de chaîne (13).

10. Métier à tisser selon l'une des revendications 1 à 8, caractérisé en ce que le dispositif (4) pour l'avancement du tissu contient un dispositif de traction du tissu (16), un barreau d'élargissement (14) et un dispositif de maintien de la largeur (15).
